# FASCICULE DE BREVET EUROPEEN

(11) **EP 4 142 951 B1**
(45) Date de publication et mention de la délivrance du brevet: **07.08.2024**
(21) Numéro de dépôt: 21731234.7
(22) Date de dépôt: 27.04.2021
(51) Int. Cl.: B05B 11/00

(54) **DISTRIBUTEUR DE PRODUIT FLUIDE**
SPENDER FÜR FLÜSSIGE PRODUKTE
FLUID PRODUCT DISPENSER

(30) Priorité: 28.04.2020 FR 2004216
(43) Date de publication de la demande: 08.03.2023
(73) Titulaire: APTAR France SAS, 27110 Le Neubourg (FR)
(72) Inventeur: LAFOSSE, Alain, 76520 Franqueville Saint Pierre (FR); KANAREK, Yann, 27790 Rosay sur Lieure (FR)
(74) Mandataire: CAPRI
(86) Numéro de dépôt international: PCT/FR2021/050723
(87) Numéro de publication internationale: WO 2021/219953

(56) Documents cités:
- WO-A1-2010/067031
- FR-A1- 2 948 344

## Description

La présente invention concerne un distributeur de produit fluide comprenant un réservoir de produit fluide pourvu d'un col définissant intérieurement une ouverture vers le haut et communiquant avec l'intérieur du réservoir et extérieurement un épaulement d'accrochage externe orienté vers le bas. Le distributeur comprend également une tête de distribution montée sur le col du réservoir et comprenant un organe de distribution, tel qu'une pompe ou une valve, et une bague de fixation en prise à la fois avec le col du réservoir et l'organe de distribution. La bague de fixation comprend une jupe formant plusieurs saillies d'accrochage internes aptes à venir axialement en prise d'accrochage en-dessous de l'épaulement d'accrochage du col.

De tels distributeurs sont fréquemment utilisés dans les domaines de la parfumerie, de la cosmétique ou encore de la pharmacie.

Dans l'art antérieur, on connait le document FR2948344 qui décrit un système de fixation pour fixer de manière démontable un organe de distribution (pompe ou valve) sur un col de réservoir. Ce système comprend :
- une bague de fixation comprenant des pattes axiales souples aptes à s'accrocher autour du col de réservoir, les pattes étant séparées par des fentes axiales,
- un manchon de verrouillage engagé autour de la bague de fixation de manière à bloquer les pattes en prise autour du col.

Le manchon forme plusieurs secteurs de verrouillage destinés à venir en prise avec les pattes pour les bloquer autour du col et plusieurs secteurs de déverrouillage hors de contact de la bague. Le manchon est déplaçable en rotation autour de la bague entre une position de montage dans laquelle les secteurs de verrouillage sont en prise avec les pattes, et une position de démontage dans laquelle les secteurs de verrouillage sont situés au niveau des fentes pour permettre aux pattes de se déformer pour se libérer de leur prise avec le col.

Ce système de fixation de l'art antérieur présente plusieurs inconvénients, et notamment :
- le manchon doit pouvoir tourner autour de la bague, ce qui implique que la bague doit être bloquée en rotation sur le col,
- la gestuelle n'est pas intuitive, car elle implique d'abord de tourner le manchon sur un angle précis, puis ensuite de tirer sur le manchon pour dégager en force les pattes souples de la bague de fixation d'en-dessous du col. Sans mode d'emploi écrit, il n'est pas possible de retirer une tête de distribution du col avec ce système de fixation.

Dans l'art antérieur, on connait également le document WO2009/150351 qui décrit un distributeur comprenant un réservoir avec un col fileté et une bague de fixation comprenant une jupe déformable et malléable destinée à venir en prise avec le col fileté, et une frette rigide engagée autour de la jupe pour pousser radialement la jupe contre le col fileté de manière à déformer la jupe contre le filet du col pour créer une empreinte de filet dans la jupe. La jupe de la bague de fixation est donc amenée en prise avec le col fileté par un déplacement radial vers l'intérieur, et non pas un déplacement axial par rotation, comme c'est le cas avec les jupes filetées classiques. Avant le premier montage de la jupe sur un col fileté, la jupe ne comporte aucune empreinte de filet : ce n'est que lors de la poussée radiale effectuée à l'aide de la frette que l'empreinte de filet est créée par déformation plastique de la jupe déformable et malléable. Le matériau constitutif de la jupe déformable et malléable flue plastiquement autour des filets du col du réservoir pour atteindre un état final avec une empreinte de filet satisfaisante.

Ce distributeur de l'art antérieur permet ainsi de monter la jupe autour du col sans rotation et permet ensuite de retirer la jupe du col par simple dévissage. Ce distributeur répond donc à une exigence de recyclage en permettant la séparation de ces éléments constitutifs. Cependant, il a été constaté empiriquement qu'il n'est pas possible de revisser la jupe sur col pour plusieurs raisons. La première étant que le contact entre la jupe et le col est extrêmement intime et serré, de sorte qu'il n'y a absolument aucun jeu. La seconde vient du fait que la jupe se détend légèrement lorsqu'elle est retirée du col du fait de sa malléabilité. La troisième raison est liée au fait que la jupe est formée de pattes souples séparées par des fentes : lorsque l'on veut revisser la jupe, ses pattes viennent accrocher le filet du col et se mettent en travers, rendant alors impossible le revissage. Il n'est donc pas possible de réutiliser ce distributeur, qui ne répond pas à l'exigence actuelle de durabilité.

La présente invention a pour but de proposer un autre type de fixation amovible dont le montage s'opère aussi par poussée axiale pure, mais qui met en oeuvre un encliquetage ou harponnage sans déformation permanente/fluage de matière et sans l'aide d'une frette ou d'un manchon de blocage. La libération de la bague (jupe) doit s'opérer simplement par un mouvement naturel et intuitif de rotation de la bague (jupe) autour du col, mais sans l'aide d'un filetage.

Pour ce faire, la présente invention propose un distributeur de produit fluide comprenant :
- un réservoir de produit fluide pourvu d'un col définissant intérieurement une ouverture orientée vers le haut,
- une tête de distribution montée sur le col du réservoir, la tête comprenant un organe de distribution, tel qu'une pompe ou une valve, un poussoir pour actionner l'organe de distribution et une bague de fixation en prise à la fois avec le col du réservoir et l'organe de distribution, la bague de fixation comprenant une jupe comprenant plusieurs saillies d'accrochage internes,
caractérisé en ce que le col définit extérieurement plusieurs épaulements d'accrochage horizontaux orientés vers le bas et plusieurs rampes de libération, les saillies d'accrochage, initialement en prise d'accrochage en-dessous des épaulements d'accrochage horizontaux, étant contraintes radialement vers l'extérieur sur les rampes de libération par rotation de la jupe autour du col, libérant ainsi les saillies d'accrochage de leur prise d'accrochage d'en-dessous des épaulements d'accrochage.

Le document WO2010/067031 décrit aussi un dispositif de produit fluide.

Contrairement aux documents FR2948344 et WO2009/150351, la rotation de la jupe permet de désengager les saillies d'accrochage d'en-dessous des épaulements d'accrochage en les sollicitant radialement vers l'extérieur au moyen de rampes, qui sont distinctes des épaulements d'accrochage. L'accrochage des saillies sous les épaulements est entièrement assuré par la jupe, sans l'aide d'une frette ou manchon de blocage. Les rampes sont qualifiées de « verticales », car les surfaces planes qu'elle définissent s'inscrivent dans des plans verticaux. En d'autres termes, leur plus grande pente est horizontale.

Avantageusement, chaque rampe de libération relie deux zones de col qui sont décalées radialement et situées axialement au même niveau, à savoir une zone de base située axialement en-dessous de chaque épaulement d'accrochage horizontal et une zone saillante située entre deux épaulements d'accrochage horizontaux adjacents. La rampe de libération permet d'aller de la zone de base à la zone saillante avec un mouvement de rotation pure (sans composante axiale) de la jupe autour du col.

De préférence, au moins une des zones saillantes est pourvue une came oblique de dévissage contre laquelle un bord d'une des saillies d'accrochage internes est sollicitée axialement vers le haut, lors de la rotation de la jupe autour du col. Cette came oblique de dévissage fait elle-même saillie radialement vers l'extérieur par rapport à la zone saillante.

Selon un aspect de l'invention, les épaulements d'accrochage définissent chacun une arête d'accrochage sensiblement vive, qui s'étend avantageusement sensiblement en alignement radial avec la zone saillante, de manière à former une ligne annulaire continue. Autrement dit, la périphérie externe des arêtes d'accrochage est sensiblement ou parfaitement jointive et continue avec les zones saillantes.

Par ailleurs, le col peut former extérieurement plusieurs cames obliques d'indexation angulaire sur lesquelles des bords des saillies d'accrochage internes sont sollicités en rotation lors du déplacement axial de la jupe vers le col, de manière à amener automatiquement les saillies d'accrochage internes en alignement axial avec leurs épaulements d'accrochage respectifs, avant leur accrochage sous les épaulements d'accrochage. Ces cames obliques d'indexation angulaire permettent d'éviter une opération d'orientation angulaire de la jupe par rapport au col. Le simple fait de déposer axialement par gravité la jupe sur le col entraine une rotation de la jupe dont les saillies d'accrochage vont venir en alignement avec leurs épaulements respectifs.

Selon une autre caractéristique avantageuse de l'invention, le col forme une rampe horizontale d'expansion radiale située axialement au-dessus de chaque épaulement d'accrochage, les saillies d'accrochage internes étant élastiquement déformées radialement vers l'extérieur sur les rampes d'expansion radiale, pour se détendre ensuite sous leurs épaulements d'accrochage respectifs. Les rampes d'expansion radiale sont orientées de manière sensiblement ou parfaitement perpendiculaire aux rampes de libération. Ainsi, une fois que la jupe a été correctement orientée par rapport au col par les came oblique d'indexation angulaire, les saillies d'accrochage viennent en contact des rampes d'expansion radiale. Il faut alors exercer une poussée axiale pour contraindre les saillies d'accrochage à passer en force sur les rampes d'expansion radiale avant de pouvoir s'engager ou s'encliqueter sous les épaulements d'accrochage.

Selon un mode de réalisation avantageux, la jupe forme plusieurs pattes d'accrochage formant chacune une saillie d'accrochage interne. Les pattes d'accroche sont relativement déformables pour pouvoir passer sur les rampes d'expansion radiale, mais doivent être suffisamment rigides pour revenir avec force sous les épaulements d'accrochage et rester en prise sans l'aide d'une frette ou d'un manchon de blocage. L'épaisseur des pattes sera définie en conséquence.

Avantageusement, la jupe forme aussi plusieurs pattes de maintien axial définissant des faces internes qui viennent en contact intime et étendu avec des zones saillantes étendues du col, les pattes de maintien axial et les pattes d'accrochage étant disposées de manière alternée, les saillies d'accrochage s'étendant radialement davantage vers l'intérieur que les faces internes des pattes de maintien axial.

De préférence, les pattes de maintien axial définissent des faces externes de contact et les pattes d'accrochage définissent des faces externes libres, les faces externes de contact s'étendant radialement davantage vers l'extérieur que les faces externes libres, permettant ainsi aux pattes d'accrochage de se déformer radialement vers l'extérieur en restant dans l'encombrement défini par les pattes de maintien axial. La jupe présente ainsi une configuration crénelée avec des pattes séparées différentes disposées alternativement en quinconce radiale.

Bien que les saillies d'accrochage assurent à elles seules la tenue sur le col, le distributeur peut tout de même comprendre une frette d'habillage qui en contact avec les faces externes de contact des pattes de maintien axial. Cette frette sera dans la plupart des cas purement esthétique.

Optionnellement, les faces internes des pattes de maintien axial peuvent former chacune un dégagement inférieur accueillant la came oblique de dévissage du col.

Selon une forme de réalisation détaillée avantageuse :
- le col définit extérieurement une zone cylindrique de base et plusieurs contreforts saillants séparés les uns des autres par la zone cylindrique de base, hormis au niveau de nervures saillantes, chaque contrefort saillant formant une zone saillante, une rampe de libération verticale et avantageusement au moins une came oblique d'indexation angulaire qui relie la zone cylindrique de base à la zone radialement étendue et avantageusement une came oblique de dévissage qui fait saille à partir de la zone saillante, chaque nervure saillante formant un épaulement d'accrochage et une rampe d'expansion radiale,
- la jupe comprend une face externe cylindrique de base, la jupe comprenant des pattes d'accrochage qui forment les saillies d'accrochage venant à proximité directe ou en contact de la zone cylindrique de base du col en-dessous des épaulements d'accrochage, la jupe comprenant également des pattes de maintien axial venant en contact intime et étendu avec les zones saillantes étendues du col, les pattes d'accrochage et les pattes de maintien axial étant disposées de manière alternée en étant séparées par des fentes verticales, les pattes d'accrochage définissant des faces externes libres qui sont décalées radialement vers l'intérieur par rapport à la face externe cylindrique de base, alors que les pattes de maintien axial définissent des faces externes de contact qui sont alignées et continues avec la face externe cylindrique de base, les pattes de maintien axial formant avantageusement chacune un dégagement inférieur accueillant la came de dévissage du col, et
- une frette d'habillage venant en prise avec les faces externes de contact des pattes de maintien axial.

L'esprit de la présente invention réside dans le fait que le col du réservoir présente à la fois des moyens d'accrochage par encliquetage ou harponnage et des moyens de libération par déplacement radial, ces deux moyens étant séparés et distincts : d'un côté des épaulements horizontaux d'accrochage et de l'autre côté des rampes verticale de libération par expansion radiale.

L'invention sera maintenant plus amplement décrite en référence aux dessins joints, donnant à titre d'exemple non limitatif, un mode de réalisation de l'invention.

Sur les figures :
La figure 1 est une vue en perspective partiellement découpée d'un distributeur selon l'invention, montrant la conception d'un col de réservoir selon l'invention,
Les figures 2 et 3 sont des vues agrandies selon des angles différents de la bague de fixation de l'invention coopérant avec le col de la figure 1,
La figure 4 est une vue en perspective éclatée du col et la bague de fixation F, avec un joint de col interposé, et
La figure 5 est vue en perspective à l'état monté du col et de la bague de fixation de la figure 4.

Le distributeur de produit fluide représenté sur la figure 1 pour illustrer la présente invention comprend deux parties ou sous-ensembles distincts, à savoir un réservoir de produit fluide R et une tête de distribution T destinée à être montée sur le réservoir pour constituer ensemble le distributeur.

Le réservoir de produit fluide R n'est représenté que partiellement sur les figures. Seul le col 1 et une partie du plateau R1 du réservoir R ont été représentés sur les figures. Le col 1 fait saillie axialement vers le haut à partir du plateau R1 qui forme déjà une partie du corps du réservoir. Le col 1 définit intérieurement une ouverture 10 qui est orienté vers le haut et qui fait communiquer l'intérieur du réservoir avec l'extérieur. L'ouverture 10 est délimitée par un bord supérieur annulaire 14 du col 11.

Extérieurement, le col 1 définit plusieurs contreforts saillants 13 séparés les uns des autres par une zone cylindrique de base 11, qui s'étend entre les contreforts saillants 13, et également au-dessus des contreforts 13 jusqu'au bord supérieur annulaire du col 1. Les contreforts saillants 13 sont toutefois reliés entre eux par des nervures saillantes 12, qui s'étendent horizontalement. Chaque contrefort saillant 13 forme une zone saillante 121, de préférence cylindrique, qui s'étend radialement davantage vers l'extérieur que la zone cylindrique de base 11 : en d'autres termes les contreforts saillants 13 font saillie par rapport à la zone cylindrique de base 11.

Chaque contrefort saillant 13 forme une rampe de libération verticale 112 en-dessous de sa nervure saillante 12 située à droite du contrefort sur la figure 1. La rampe de libération verticale 112 relie la zone cylindrique de base 11 à la zone saillante 121. La rampe de libération verticale 112 définit deux arêtes de jonction, respectivement avec la zone cylindrique de base 11 et la zone saillante 121, qui s'étendent verticalement. La plus forte pente de la rampe de libération verticale 112 s'étend horizontalement. Dans le sens axial ou vertical, la rampe de libération verticale 112 relie le plateau S à la nervure saillante 12.

Chaque contrefort saillant 13 forme également deux cames obliques d'indexation angulaire 123 qui relie la zone cylindrique de base 11 à la zone radialement étendue 121. Visuellement, les deux cames obliques d'indexation angulaire 123 forment une sorte de toit à deux pans pour le contrefort saillant 13. Les deux cames obliques d'indexation angulaire 123 ont des pentes opposées et se rejoignent au niveau de leurs extrémités hautes en formant un sommet, qui forme aussi la pointe supérieure du contrefort saillant. Les extrémités basses des deux cames obliques d'indexation angulaire 123 sont respectivement situées axialement à l'aplomb des deux nervures saillantes 12 adjacentes au contrefort saillant 13. En variante, à la place des deux cames obliques d'indexation angulaire 123, on pourrait n'en prévoir qu'une seule. Il serait aussi possible de se passer de cames obliques d'indexation angulaire 123 : l'indexation angulaire devrait alors se faire par d'autres moyens.

Chaque contrefort saillant 13 peut aussi être pourvu d'un petit plot triangulaire 124 qui fait saille à partir de la zone saillante 121. Ce petit plot triangulaire 124 forme une came oblique de dévissage 125, qui s'étend du plateau S vers le haut dans le sens lévogyre jusqu'à une paroi radiale verticale 126, qui est contigüe à la zone cylindrique de base 11.

Chaque nervure saillante 13 comprend un épaulement d'accrochage horizontal 130 qui est orienté vers l'extérieur et le bas. Cet épaulement d'accrochage horizontal 130 est ici formé par une paroi verticale cylindrique 131 et une paroi plane horizontale inférieure (non visible), qui s'étendent toutes deux d'un contrefort saillant à l'autre adjacent. Ces deux parois peuvent être perpendiculaires et se rejoignent au niveau d'une arête d'accrochage 132, qui est de préférence vive. La paroi plane horizontale inférieure (non visible) s'étend radialement de la zone cylindrique de base 11 jusqu'à cette arête d'accrochage 132. On peut remarquer que la rampe de libération verticale 112 s'étend axialement en-dessous de la paroi plane horizontale inférieure (non visible). La paroi verticale cylindrique 131 s'étend au même niveau radial que la zone saillante 121, de sorte qu'une ligne annulaire continue est formée autour de la jupe à ce niveau.

Chaque nervure saillante 13 comprend aussi une rampe horizontale d'expansion radiale 133, située juste au-dessus de la paroi verticale cylindrique 131 et qui relie la zone cylindrique de base 11 à la paroi verticale cylindrique 131. La plus forte pente de cette rampe 133 est verticale.

Le réservoir R, avec un col 1 ainsi profilé est de préférence réalisé en une matière plastique rigide. Une réalisation en verre ou en métal ne peut cependant pas être exclue.

La tête de distribution T comprend essentiellement deux organes constitutifs, à savoir un organe de distribution P, qui peut être une pompe ou une valve, et une bague de fixation F en prise à la fois avec le col profilé 1 du réservoir et l'organe de distribution P. Un poussoir B peut être monté sur l'organe de distribution P pour l'actionner. On peut aussi imaginer un organe de distribution sans poussoir, par exemple sous la forme d'un applicateur, d'un bouchon ou d'un couvercle de pot.

L'organe de distribution P comprend un corps P1 définissant à une de ses extrémités une entrée pour le produit fluide en provenance du réservoir. Le corps P1 forme une collerette de fixation P2 qui fait saillie radialement vers l'extérieur. L'organe de distribution P comprend également une tige d'actionnement P3 qui fait saillie hors du corps P1 vers le haut et qui est déplaçable axialement en va-et-vient par rapport au corps. Un ressort de rappel sollicite la tige d'actionnement P3 dans sa position la plus étendue hors du corps. La tige d'actionnement P3 définit intérieurement un canal de refoulement pour le produit fluide mis sous pression à l'intérieur du corps P1. Il s'agit là d'une conception tout à fait classique pour une pompe ou une valve dans les domaines de la parfumerie, de la cosmétique ou encore de la pharmacie. Etant donné que la structure interne de l'organe de distribution P n'est pas critique pour la présente invention, elle ne sera pas plus amplement décrite.

Le poussoir B est monté sur l'extrémité libre de la tige d'actionnement P3 de l'organe de distribution P. Le produit fluide issu de la tige d'actionnement P3 est conduit par un canal interne jusqu'à un orifice de distribution O formé par le poussoir. D'autre part, le poussoir comprend une surface d'appui sur laquelle l'utilisateur peut appuyer à l'aide d'un ou de plusieurs doigts pour déplacer le poussoir B axialement en va-et-vient. De cette manière, du produit fluide, sous forme dosée ou non, est distribué à travers l'orifice de distribution O. Là encore, il s'agit d'une conception tout à fait classique pour un distributeur de produit fluide.

La bague de fixation F est avantageusement réalisée dans un matériau plastique peu déformable, permettant de créer des zones relativement déformables, alors que d'autres zones sont plus rigides. La bague de fixation F est de préférence réalisée de manière monobloc.

La bague de fixation F comprend une jupe 2 qui est destinée à venir en prise autour du col profilé 1 du réservoir. La jupe 2 s'étend par conséquent autour du col 1 jusqu'en dessous des nervures saillantes 13 et autour des contreforts saillants 12 en position montée, comme représentée sur la figure 1 : la jupe 2 peut venir à proximité directe ou en contact du plateau S. la jupe 2 définit une face externe cylindrique de base 20.

La jupe 2 forme des pattes d'accrochage 21 : le nombre de pattes 21 peut varier de deux à plus d'une dizaine. Sur les figures, la jupe 2 forme six pattes d'accrochage 22. Comme on peut le voir sur les figures 2 et 3, chaque patte d'accrochage 22 forme une saillie d'accrochage interne 211, qui fait saillie radialement vers l'intérieur par rapport à une face interne de base 210 de la patte. Plus précisément, la saillie d'accrochage interne 211 forme une marche horizontale 213 orientée vers le haut qui relie la face interne de base 210. Cette marche 213 définit une arête interne 212 qui est orienté vers l'intérieur et vers le haut. Cette arête 212 est de préférence vive. La saillie d'accrochage interne 211 définit aussi deux bords latéraux verticaux 214, ainsi qu'une extrémité libre 215 en forme de pointe, avec deux pans inclinés opposés 216.

La jupe 2 forme également des pattes de maintien axial 22 qui ont sensiblement la même longueur ou hauteur que les pattes d'accrochage 21. Il y a autant de pattes d maintien axial 22 que de pattes d'accrochage 21. Les pattes d'accrochage 21 et les pattes de maintien axial 22 sont disposées de manière alternée en étant séparées par des fentes verticales S. Chaque patte de maintien axial 22 définit une face interne de contact 220 et une face externe de contact 227. La face interne 220 est formée avec un dégagement inférieur 221, au niveau duquel l'épaisseur de paroi est réduite. Ce dégagement inférieur 221 s'étend sur sensiblement la moitié inférieure de la patte 22. La face externe de contact 227 est également formée avec un retrait inférieur, qui définit une arête de fixation 226.

Les pattes d'accrochage 21 définissent des faces externes libres 217 qui sont décalées radialement vers l'intérieur par rapport à la face externe cylindrique de base 20 de la jupe 2, alors que les pattes de maintien axial 22 définissent des faces externes de contact 227 qui sont alignées et continues avec la face externe cylindrique de base 20.

La bague de fixation F forme également un logement de réception Fp pour la collerette de fixation P2 et une bride annulaire Fg qui sert à écraser un joint de col G sur le bord supérieur 14 du col 1.

Avantageusement, une frette 3 est engagée autour de la bague de fixation F de manière à la masquer totalement ou partiellement. Le but de la frette 3 est purement esthétique en relation avec la bague de fixation F.

Nous allons maintenant décrire de quelle manière la bague de fixation F, et plus précisément sa jupe 2, coopère avec le col profilé 1 au cours d'une opération de montage.

La tête de distribution T est amenée sur le col 1 sans orientation angulaire préalable : elle est tout simplement déposée par gravité sur le col 1. Il est peu probable que les pattes d'accrochage soient alignées angulairement avec les épaulements d'accrochage 130 du col 1. La plupart du temps, les pans 216 des pattes d'accrochage 21 vont venir en contact avec les came obliques d'indexation angulaire 123 des contreforts saillants 13. Les pans 216 vont alors glisser sur les cames 123, induisant une rotation de la tête de distribution par rapport au réservoir R. La rotation continue jusqu'à ce que les pattes d'accrochage 21 tombent entre deux contreforts saillants : elles sont alors parfaitement alignées avec les épaulements d'accrochage 130 du col. Les extrémités libres pointues 215 des saillies d'accrochages 211 des pattes d'accrochage 21 reposent alors sur les rampes horizontales d'expansion radiale 133. Par ailleurs, les pattes de maintien axial 22 commencent à s'engager autour des contreforts saillants 12. Cette position intermédiaire de montage est atteinte sans exercer aucune contrainte sur la tête de distribution : seule la gravité a agi.

Une poussée axiale sur la tête de distribution T permet de contraindre les saillies d'accrochage 211 sur les rampes horizontales d'expansion radiale 133, ce qui a pour effet de déformer élastiquement les pattes d'accrochage 21 radialement vers d'extérieur, jusqu'à ce qu'elles passent sur les parois verticales cylindriques 131, au-delà desquelles elles peuvent se détendre élastiquement sous l'arête d'accrochage 132. La position finale de montage est alors atteinte. La tenue en traction axiale est uniquement assurée par l'encliquetage ou harponnage des saillies d'accrochage 211 sous les épaulements d'accrochage 130.

Dans cette position finale de montage, les faces internes de contact 220 des pattes de maintien axial 22 sont en contact intime et étendu avec la zone de contact étendue 121 des contreforts saillants 12. Les plots saillants 124 sont reçus dans les dégagements inférieurs 221. La frette 3 vient en contact intime et étendu avec la face externe 227 des pattes de maintien axial 22, ainsi qu'avec la face de base 20 de la jupe 2. Cela contribue à stabiliser la jupe 2 autour du col 1 avec des contacts étendus et intimes.

Il est à noter que la frette 3 peut être engagée autour de la jupe avant le montage de la tête T sur le col, étant donné que les pattes d'accrochage 21 peuvent se déformer radialement vers l'extérieur, puisqu'elles sont positionnées de manière décalée vers l'intérieur, laissant ainsi un espace de débattement radial entre les pattes d'accrochage 21 et la frette 3.

Nous allons maintenant décrire de quelle manière la bague de fixation F, et plus précisément sa jupe 2, coopère avec le col profilé 1 au cours d'une opération de démontage à partir de la position finale de montage.

Alors que le réservoir est maintenu fixement, un couple suffisant exercé sur la frette 3 va entrainer la bague de fixation F en rotation par rapport au col 1. Cette rotation relative a pour effet de contraindre les bords latéraux 214 des pattes d'accrochage 21 sur les rampes verticales de libération 112 du col. Il est à noter que le sens de dévissage est imposé par la paroi radiale verticale 126, qui forme une butée. Les pattes d'accrochage 21 vont se déformer élastiquement radialement vers d'extérieur, jusqu'à ce qu'elles parviennent sur les zones saillantes étendues 121. Dès ce moment, les saillies d'accrochage 211 sont libérées d'en-dessous les épaulements d'accrochage 130 et la tête de distribution peut être séparée du col par traction axiale. Selon l'invention, la poursuite de la rotation relative a pour effet d'engager un pan 216 des extrémités inférieures pointues 215 des saillies d'accrochage 211 sur les cames obliques de dévissage 125 des plots 124 des contreforts saillants 12. Cela induit un déplacement axial de la tête de distribution T, à la manière d'un dévissage classique. La tête de distribution T peut alors être aisément retirée du col 1.

Il est à noter que la tête de distribution T peut aisément être remontée sur le col 1, après démontage, par un utilisateur sans aucune difficulté, car l'opération de remontage est identique à celle de montage.

D'un point de vue fonctionnel, les nervures saillantes 13 servent à :
- Accrocher, encliqueter ou harponner la jupe 2 avec leurs épaulements d'accrochage 130, et
- Déformer élastiquement les pattes d'accrochage 21 radialement vers l'extérieur avec leurs rampes horizontales d'expansion radiale 133.

Les contreforts saillants 12 servent à :
- Libérer les pattes d'accrochage 21 d'en-dessous des épaulements d'accrochage 130 avec leurs rampes horizontales de libération radiale 112,
- Imposer l'orientation angulaire de la jupe 2 par rapport au col 1 avec les cames obliques d'indexation angulaire 123, et
- Induire un mouvement de dévissage après libération avec les cames obliques de dévissage 124.

Les trois fonctions d'accrochage, de déformation élastique radiale et de libération sont essentielles, alors que les autres fonctions d'orientation angulaire et de dévissage final sont avantageuses, mais optionnelles.

## Revendications

1. Distributeur de produit fluide comprenant :
- un réservoir de produit fluide (R) pourvu d'un col (1) définissant intérieurement une ouverture axiale (10) orientée vers le haut et communiquant avec l'intérieur du réservoir (R),
- une tête de distribution (T) montée axialement sur le col (1) du réservoir (R), la tête (T) comprenant un organe de distribution (P), tel qu'une pompe ou une valve, et une bague de fixation (F) en prise à la fois avec le col (1) du réservoir (R) et l'organe de distribution (P), la bague de fixation (F) comprenant une jupe (2) comprenant plusieurs saillies d'accrochage internes (211),
**caractérisé en ce que** le col (1) définit extérieurement plusieurs épaulements d'accrochage horizontaux (130) orientés vers le bas et plusieurs rampes de libération (112), les saillies d'accrochage (211), initialement en prise d'accrochage en-dessous des épaulements d'accrochage horizontaux (130), étant contraintes radialement vers l'extérieur sur les rampes de libération (112) par rotation de la jupe (2) autour du col (1), libérant ainsi les saillies d'accrochage (211) de leur prise d'accrochage d'en-dessous des épaulements d'accrochage (130).

2. Distributeur selon la revendication 1, dans lequel chaque rampe de libération (112) relie deux zones de col qui sont décalées radialement et situées axialement au même niveau, à savoir une zone de base (11) située axialement en-dessous de chaque épaulement d'accrochage horizontal (130) et une zone saillante (121) située entre deux épaulements d'accrochage horizontaux (130) adjacents.

3. Distributeur selon la revendication 2, dans lequel au moins une des zones saillantes (121) est pourvue d'une came oblique de dévissage (125) contre laquelle un bord latéral (214) d'une des saillies d'accrochage internes (211) est sollicitée axialement vers le haut, lors de la rotation de la jupe (51) autour du col (1).

4. Distributeur selon la revendication 2 ou 3, dans lequel les épaulements d'accrochage (130) définissent chacun une arête d'accrochage (132) sensiblement vive, qui s'étend avantageusement en alignement radial avec la zone saillante (121), de manière à former une ligne annulaire continue.

5. Distributeur selon l'une quelconque des revendications précédentes, dans lequel le col (1) forme extérieurement plusieurs cames obliques d'indexation angulaire (123) sur lesquelles des bords latéraux (214) des saillies d'accrochage internes (211) sont sollicités en rotation lors du déplacement axial de la jupe (2) vers le col (1), de manière à amener automatiquement les saillies d'accrochage internes (211) en alignement axial avec leurs épaulements d'accrochage (130) respectifs, avant leur accrochage sous les épaulements d'accrochage (130).

6. Distributeur selon l'une quelconque des revendications précédentes, dans lequel le col (1) forme une rampe d'expansion radiale (133) située axialement au-dessus de chaque épaulement d'accrochage (130), les saillies d'accrochage internes (211) étant élastiquement déformées radialement vers l'extérieur sur les rampes d'expansion radiale (133), pour se détendre ensuite sous leurs épaulements d'accrochage (130) respectifs.

7. Distributeur selon l'une quelconque des revendications précédentes, dans lequel la jupe (2) forme plusieurs pattes d'accrochage (21) formant chacune une saillie d'accrochage interne (211).

8. Distributeur selon la revendication 7, dans lequel la jupe (2) forme plusieurs pattes de maintien axial (22) définissant des faces internes (220) qui viennent en contact intime et étendu avec des zones saillantes (121) du col (1), les pattes de maintien axial (22) et les pattes d'accrochage (21) étant disposées de manière alternée, les saillies d'accrochage (21) s'étendant radialement davantage vers l'intérieur que les faces internes (220) des pattes de maintien axial (22).

9. Distributeur selon la revendication 8, dans lequel les pattes de maintien axial (22) définissent des faces externes de contact (227) et les pattes d'accrochage (21) définissent des faces externes libres (217), les faces externes de contact (227) s'étendant radialement davantage vers l'extérieur que les faces externes libres (217), permettant ainsi aux pattes d'accrochage (21) de se déformer radialement vers l'extérieur en restant dans l'encombrement défini par les pattes de maintien axial (22).

10. Distributeur selon la revendication 8 ou 9, comprenant en outre une frette d'habillage (3) qui vient en contact avec les faces externes de contact (227) des pattes de maintien axial (22).

11. Distributeur selon l'une quelconque des revendications 8 à 10, dans lequel les faces internes (220) des pattes de maintien axial (22) forme chacune un dégagement inférieur (221) accueillant une came de dévissage (125) du col (1).

12. Distributeur selon l'une quelconque des revendications précédentes, dans lequel :
- le col (1) définit extérieurement une zone cylindrique de base (11) et plusieurs contreforts saillants (12) séparés les uns des autres par la zone cylindrique de base (11), hormis au niveau de nervures saillantes (13), chaque contrefort saillant (12) formant une zone saillante (121), une rampe de libération verticale (112) et avantageusement au moins une came oblique d'indexation angulaire (123) qui relie la zone cylindrique de base (11) à la zone saillante (121) et avantageusement une came oblique de dévissage (125) qui fait saille à partir de la zone saillante (121), chaque nervure saillante (13) formant un épaulement d'accrochage (130) et une rampe d'expansion radiale (133), et
- la jupe (2) comprend une face externe cylindrique de base (20), la jupe (2) comprenant des pattes d'accrochage (21) qui forment les saillies d'accrochage (211) venant en-dessous des épaulements d'accrochage (130), chaque saillie d'accrochage interne (211) définissant deux bords latéraux verticaux (214), ainsi qu'une extrémité libre (215) en forme de pointe, la jupe (2) comprenant également des pattes de maintien axial (22) venant en contact intime et étendu avec les zones saillantes (121) du col (1), les pattes d'accrochage (21) et les pattes de maintien axial (22) étant disposées de manière alternée en étant séparées par des fentes verticales (S), les pattes d'accrochage (21) définissant des faces externes libres (217) qui sont décalées radialement vers l'intérieur par rapport à la face externe cylindrique de base (20), alors que les pattes de maintien axial (22) définissent des faces externes de contact (227) qui sont alignées et continues avec la face externe cylindrique de base (20), les pattes de maintien axial (22) formant avantageusement chacune un dégagement inférieur (221) accueillant la came de dévissage (125) du col (1), et
- une frette d'habillage (3) venant en prise avec les faces externes de contact (227) des pattes de maintien axial (22).

## Patentansprüche

1. Fluidproduktspender umfassend:
- einen Fluidprodukt-Vorratsbehälter (R), der mit einem Hals (1) versehen ist, der innen eine axiale Öffnung (10) definiert, die nach oben orientiert ist und mit dem Inneren des Vorratsbehälters (R) in Verbindung steht,
- einen Abgabekopf (T), der axial auf dem Hals (1) des Vorratsbehälters (R) angebracht ist, wobei der Kopf (T) ein Abgabeorgan (P) wie etwa eine Pumpe oder ein Ventil und einen Befestigungsring (F), der zugleich mit dem Hals (1) des Vorratsbehälters (R) und dem Abgabeorgan (P) in Eingriff steht, umfasst, wobei der Befestigungsring (F) einen Mantel (2) umfasst, der mehrere innere Rastvorsprünge (211) umfasst,
**dadurch gekennzeichnet, dass** der Hals (1) außen mehrere horizontale Rastabsätze (130), die nach unten orientiert sind, und mehrere Freigaberampen (112) definiert, wobei die Rastvorsprünge (211), die anfangs unterhalb der horizontalen Rastabsätze (130) in Rasteingriff stehen, durch Drehung des Mantels (2) um den Hals (1) radial nach außen auf die Freigaberampen (112) gezwungen werden, wodurch die Rastvorsprünge (211) aus ihrem Rasteingriff unterhalb der Rastabsätze (130) befreit werden.

2. Spender nach Anspruch 1, wobei jede Freigaberampe (112) zwei Halsbereiche verbindet, die radial versetzt sind und sich axial auf derselben Ebene befinden, und zwar einen Grundbereich (11), der sich axial unterhalb jedes horizontalen Rastabsatzes (130) befindet, und einen vorstehenden Bereich (121), der sich zwischen zwei benachbarten horizontalen Rastabsätzen (130) befindet.

3. Spender nach Anspruch 2, wobei wenigstens einer der vorstehenden Bereiche (121) mit einem schrägen Abschraubnocken (125) versehen ist, gegen den ein Seitenrand (214) eines der inneren Rastvorsprünge (211) bei der Drehung des Mantels (51) um den Hals (1) axial nach oben gedrückt wird.

4. Spender nach Anspruch 2 oder 3, wobei die Rastabsätze (130) jeweils eine im Wesentlichen scharfe Rastkante (132) definieren, die sich vorteilhafterweise in radialer Ausrichtung mit dem vorstehenden Bereich (121) so erstreckt, dass eine durchgehende ringförmige Linie gebildet wird.

5. Spender nach einem der vorhergehenden Ansprüche, wobei der Hals (1) außen mehrere schräge Winkelindexierungsnocken (123) bildet, auf denen Seitenränder (214) der inneren Rastvorsprünge (211) bei der axialen Bewegung des Mantels (2) zum Hals (1) so drehbeansprucht werden, dass die inneren Rastvorsprünge (211) automatisch in axiale Ausrichtung mit ihren jeweiligen Rastabsätzen (130) gebracht werden, bevor sie unter den Rastabsätzen (130) einrasten.

6. Spender nach einem der vorhergehenden Ansprüche, wobei der Hals (1) eine Rampe radialer Ausdehnung (133) bildet, die sich axial oberhalb jedes Rastabsatzes (130) befindet, wobei die inneren Rastvorsprünge (211) auf den Rampen radialer Ausdehnung (133) radial nach außen elastisch verformt werden, um sich dann unter ihren jeweiligen Rastabsätzen (130) zu entspannen.

7. Spender nach einem der vorhergehenden Ansprüche, wobei der Mantel (2) mehrere Rastlaschen (21) bildet, die jeweils einen inneren Rastvorsprung (211) bilden.

8. Spender nach Anspruch 7, wobei der Mantel (2) mehrere Laschen für axialen Halt (22) bildet, die Innenflächen (220) definieren, die mit vorstehenden Bereichen (121) des Halses (1) in engen und ausgedehnten Kontakt kommen, wobei die Laschen für axialen Halt (22) und die Rastlaschen (21) abwechselnd angeordnet sind, wobei sich die Rastvorsprünge (21) radial mehr zum Inneren erstrecken als die Innenflächen (220) der Laschen für axialen Halt (22).

9. Spender nach Anspruch 8, wobei die Laschen für axialen Halt (22) Außenkontaktflächen (227) definieren und die Rastlaschen (21) freie Außenflächen (217) definieren, wobei sich die Außenkontaktflächen (227) radial mehr nach außen erstrecken als die freien Außenflächen (217), was es den Rastlaschen (21) ermöglicht, sich radial nach außen zu verformen, wobei sie in dem Platzbedarf bleiben, der von den Laschen für axialen Halt (22) definiert wird.

10. Spender nach Anspruch 8 oder 9, der ferner eine Verkleidungsmanschette (3) umfasst, die mit den Außenkontaktflächen (227) der Laschen für axialen Halt (22) in Kontakt kommt.

11. Spender nach einem der Ansprüche 8 bis 10, wobei die Innenflächen (220) der Laschen für axialen Halt (22) jeweils eine untere Ausnehmung (221) bilden, die einen Nocken zum Abschrauben (125) des Halses (1) aufnimmt.

12. Spender nach einem der vorhergehenden Ansprüche, wobei:
- der Hals (1) außen einen zylinderförmigen Grundbereich (11) und mehrere vorstehende Pfeiler (12) definiert, die durch den zylinderförmigen Grundbereich (11) voneinander getrennt sind, außer im Bereich von vorstehenden Rippen (13), wobei jeder vorstehende Pfeiler (12) einen vorstehenden Bereich (121), eine vertikale Freigaberampe (112) und vorteilhafterweise wenigstens einen schrägen Winkelindexierungsnocken (123), der den zylinderförmigen Grundbereich (11) mit dem vorstehenden Bereich (121) verbindet, und vorteilhafterweise einen schrägen Abschraubnocken (125), der vom vorstehenden Bereich (121) vorsteht, bildet, wobei jede vorstehende Rippe (13) einen Rastabsatz (130) und eine Rampe radialer Ausdehnung (133) bildet, und
- der Mantel (2) eine zylinderförmige äußere Grundfläche (20) umfasst, wobei der Mantel (2) Rastlaschen (21) umfasst, die die Rastvorsprünge (211) bilden, die unterhalb der Rastabsätze (130) kommen, wobei jeder innere Rastvorsprung (211) zwei vertikale Seitenränder (214) sowie ein freies Ende (215) in Form einer Spitze definiert, wobei der Mantel (2) ebenfalls Laschen für axialen Halt (22) umfasst, die mit den vorstehenden Bereichen (121) des Halses (1) in engen und ausgedehnten Kontakt kommen, wobei die Rastlaschen (21) und die Laschen für axialen Halt (22) abwechselnd angeordnet sind, wobei sie durch vertikale Schlitze (S) getrennt sind, wobei die Rastlaschen (21) freie Außenflächen (217) definieren, die bezogen auf die zylinderförmige äußere Grundfläche (20) radial nach innen versetzt sind, während die Laschen für axialen Halt (22) Außenkontaktflächen (227) definieren, die mit der zylinderförmigen äußeren Grundfläche (20) ausgerichtet und durchgehend sind, wobei die Laschen für axialen Halt (22) vorteilhafterweise jeweils eine untere Ausnehmung (221) bilden, die den Nocken zum Abschrauben (125) des Halses (1) aufnimmt, und
- eine Verkleidungsmanschette (3), die mit den Außenkontaktflächen (227) der Laschen für axialen Halt (22) in Eingriff stehen.

## Claims

1. Fluid product dispenser comprising:
- a fluid product reservoir having a neck (1) internally defining an axial opening (10) oriented upward and communicating with the inside of the reservoir (R),
- a dispensing head (T) mounted axially on the neck (1) of the reservoir (R), the head (T) comprising a dispensing member (P), such as a pump or a valve, and a fastening ring (F) engaging both the neck (1) of the reservoir (R) and the dispensing member (P), the fastening ring (F) comprising a skirt (2) including a plurality of internal latching projections (211),
**characterised in that** the neck (1) defines externally a plurality of horizontal latching shoulders (130) oriented downward and a plurality of release ramps (112), the latching projections (211), initially engaged below the horizontal latching shoulders (130), being constrained radially outward on the release ramps (112) by rotation of the skirt (2) around the neck (1), thus releasing the latching projections (211) of their latching engagement from below the latching shoulders (130).

2. Dispenser according to claim 1, wherein each release ramp (112) connects two neck zones which are radially offset and located axially at the same level, namely a base zone (11) located axially below each horizontal latching shoulder (130) and a projecting zone (121) located between two adjacent horizontal latching shoulders (130).

3. Dispenser according to claim 2, wherein at least one of the protruding zones (121) is provided with an oblique unscrewing cam (125) against which a lateral edge (214) of one of the internal latching projections (211) is urged axially upward, during the rotation of the skirt (51) around the neck (1).

4. Dispenser according to claim 2 or 3, wherein the latching shoulders (130) each define a substantially sharp latching ridge (132), which extends advantageously in radial alignment with the projecting zone (121), so as to form a continuous annular line.

5. Dispenser according to any one of the preceding claims, wherein the neck (1) externally forms a plurality of oblique cams of angular indexing (123) on which lateral edges (214) of the internal latching projections (211) are urged in rotation during the axial displacement of the skirt (2) towards the neck (1), so as to automatically bring the internal latching projections (211) in axial alignment with their respective latching shoulders (130), before their latching under the latching shoulders (130).

6. Dispenser according to any one of the preceding claims, wherein the neck (1) forms a radial expansion ramp (133) located axially above each latching shoulder (130), the internal latching projections (211) being elastically deformed radially outward on the radial expansion ramps (133), to then be relaxed under their respective latching shoulders (130).

7. Dispenser according to any one of the preceding claims, wherein the skirt (2) forms a plurality of latching tabs (21), each forming an internal latching projection (211).

8. Dispenser according to claim 7, wherein the skirt (2) forms a plurality of axial holding tabs (22) defining internal faces (220) which come into close and extended contact with the projecting zones (121) of the neck (1), the axial holding tabs (22) and the latching tabs (21) being disposed alternately, the latching projections (21) extending radially further inward than the internal faces (220) of the axial holding tabs (22).

9. Dispenser according to claim 8, wherein the axial holding tabs (22) define external contact faces (227) and the latching tabs (21) define free external faces (217), the external contact faces (227) extending radially further outward than the free external faces (217), thus allowing the latching tabs (21) to be deformed radially outward by remaining in the bulkiness defined by the axial holding tabs (22).

10. Dispenser according to claim 8 or 9, further comprising a trim band (3) which is in contact with the external contact faces (227) of the axial holding tabs (22).

11. Dispenser according to any one of claims 8 to 10, wherein the internal faces (220) of the axial holding tabs (22) each form a lower gap (221) housing an unscrewing cam (125) of the neck (1).

12. Dispenser according to any one of the preceding claims, wherein:
- the neck (1) externally defines a cylindrical base zone (11) and a plurality of projecting supports (12) separated from one another by the cylindrical base zone (11), except at the projecting ribs (13), each projecting support (12) forming a projecting zone (121), a vertical release ramp (112) and advantageously at least one oblique cam of angular indexing (123) which connects the cylindrical base zone (11) to the projecting zone (121) and advantageously an oblique unscrewing cam (125) which projects from the projecting zone (121), each projecting rib (13) forming a latching shoulder (130) and a radial expansion ramp (133), and
- the skirt (2) comprises a base cylindrical external face (20), the skirt (2) comprising latching tabs (21) which form the latching projections (211) coming below the latching shoulders (130), each internal latching projection (211) defining two vertical lateral edges (214), as well as a tip-shaped free end (215), the skirt (2) also comprising axial holding tabs (22) coming into close and extended contact with the projecting zones (121) of the neck (1), the latching tabs (21) and the axial holding tabs (22) being disposed alternately by being separated by vertical slots (S), the latching tabs (21) defining free external faces (217) which are offset radially inward with respect to the base cylindrical external face (20), while the axial holding tabs (22) define external contact faces (227) which are aligned and continuous with the base cylindrical external face (20), the axial holding tabs (22) each advantageously forming a lower gap (221) housing the unscrewing cam (125) of the neck (1), and
- a trim band (3) engaging the external contact faces (227) of the axial holding tabs (22).
